# EUROPÄISCHE PATENTSCHRIFT

(11) **EP 0 365 867 B1**
(45) Veröffentlichungstag und Bekanntmachung des Hinweises auf die Patenterteilung: **04.03.1992**
(21) Anmeldenummer: 89118158.8
(22) Anmeldetag: 30.09.1989
(51) Int. Cl.: B67C 3/10

(54) **Verfahren und Vorrichtung zum Befüllen von Gertränkedosen**
Method and device for filling cans with drinks
Procédé et dispositif pour remplir des boîtes de boisson

(30) Priorität: 26.10.1988 DE 3836489
(43) Veröffentlichungstag der Anmeldung: 02.05.1990
(73) Patentinhaber: KRONES AG Hermann Kronseder Maschinenfabrik, D-93068 Neutraubling (DE)
(72) Erfinder: Weiss, Wilhelm, D-8417 Lappersdorf (DE)

(56) Entgegenhaltungen:
- DE-A- 1 482 619
- DE-A- 3 606 977
- FR-A- 1 038 455
- US-A- 2 794 453
- US-A- 4 688 608

## Beschreibung

Die Erfindung bezieht sich auf ein Verfahren zum Befüllen von Getränkedosen, bei dem die Dose vor dem Einfüllen des Getränks aus einem Kessel mit einem Inertgas auf einen Druck vorgespannt wird, der geringfügig unter dem Kesseldruck liegt, wobei der Doseninnenraum mit einem Speicher verbunden ist und bei dem dann durch Herstellen einer Verbindung zwischen der Kesselinnenatmosphäre und dem Doseninnenraum das Vorspannen der Dose auf Kesselinnendruck erfolgt, wonach dann das Einfüllen des Getränks in die Dose unter gleichzeitiger Verdrängung der Doseninnenatmosphäre in den Kesselinnenraum erfolgt.

Die Erfindung bezieht sich darüberhinaus auf eine Vorrichtung zum Durchführen des Verfahrens. Diese Vorrichtung weist auf einen Kessel, mindestens ein damit verbundenes, ein Füllventil aufweisendes Füllorgan, ein sich aus dem Kessel in das Füllorgan erstreckendes Rückgasrohr mit einem Vorspannventil und eine Differenzdruckkammer, die beim Füllvorgang mit dem Doseninneren und mit einem ins Freie mündenden Entlastungsventil verbunden ist.

Beim Befüllen von Getränkebehältnissen allgemein kommt es darauf an, daß der Luftanteil der Innenatmosphäre im Behältnis möglichst gering ist, um ein vorzeitiges Verderben und geschmackliches Verändern des Getränks zu vermeiden. Beim Befüllen von Getränkeflaschen ist es daher bekannt, die Flasche zu evakuieren und dann mit einem Inertgas vorzuspannen (DE-OS 36 06 977). Bei Getränkedosen läßt sich ein solches Verfahren jedoch nicht ohne weiteres anwenden, da die Dosen verhältnismäßig dünnwandig sind und beim Evakuieren dem Außendruck nicht standhalten würden.

Ein Verfahren der eingangs genannten Art und eine zugehörige Füllvorrichtung ist aus dem Prospekt "Hansacan" der Fa. Ortmann & Herbst GmbH aus dem Jahre 1987 bekannt. Das auf den Seiten 4 und 5 des Prospektes beschriebene Verfahren sieht vor, daß über eine Differenzdruckkammer CO₂-Gas in das Innere der Dose eingeleitet wird, wobei die Dose auf einen Druck unterhalb des Kesseldrucks vorgespannt wird. Das endgültige Vorspannen erfolgt über eine durch das Rückgasrohr hergestellte Verbindung mit der Kesselinnenatmosphäre, die aus einem CO₂-Luftgemisch besteht.

Nachteilig an diesem Verfahren ist, daß beim Vorspannen der Dose mit dem CO₂-Gas die zuvor in der Dose befindliche Luft verbleibt. Es ist daher mit dem Verfahren nicht möglich, auf eine geringe Luftkonzentration im Doseninneren zu kommen. Der Luftanteil in der Dosenatmosphäre ist sogar höher als der in der Kesselinnenatmosphäre. Da beim Befüllen der Dose das Gasgemisch aus dem Doseninneren in den Kesselinnenraum geleitet wird, verschlechtert sich auf diese Weise in zunehmendem Maße auch die Kesselinnenatmosphäre.

Der Prospekt "Delta D" der Fa. Holstein und Kappert GmbH aus dem Jahre 1983 beschreibt eine Dosenfüllmaschine, bei der das Doseninnere vor dem Befüllen mit dem Gasgemisch aus der Kesselinnenatmosphäre durchspült wird. Anschließend erfolgt ein Vorspannen der Dose mit diesem Gasgemisch. Auch bei sehr hohen CO₂-Konzentrationen im Kesselinneren ist es kaum möglich, in der Doseninnenatmosphäre eine CO₂-Konzentration von mehr als 80% zu erreichen.

Es ist daher Aufgabe der vorliegenden Erfindung, ein Verfahren und eine Vorrichtung der eingangs genannten Art so zu verbessern, daß unter Berücksichtigung eines geringen Verbrauchs an Inertgas der Luftanteil der Doseninnenatmosphäre vor dem Einfüllen des Getränks möglichst gering ist.

Diese Aufgabe wird hinsichtlich des Verfahrens dadurch gelöst, daß die Dose vor dem Vorspannen durchgespült wird, daß das Inertgas beim Vorspannen direkt in den Doseninnenraum eingeleitet wird und daß dabei das vorhandene Gasgemisch zumindest teilweise in den Speicher verdrängt und nach Beendigung des Füllvorganges ins Freie abgeblasen wird.

Die zur Durchführung des Verfahrens vorgesehene Vorrichtung zeichnet sich dadurch aus, daß der Doseninnenraum über ein Spülventil mit einem Spülkanal verbunden ist, und daß das Rückgasrohr über ein Inertgasventil mit einer Inertgasleitung verbunden ist.

Die erfindungsgemäße Lösung hat den Vorteil, daß sich Luftkonzentrationen im Doseninnenraum von weniger als 5% erreichen lassen. Dabei ist das erfindungsgemäße Verfahren verblüffend einfach. Neben dem vorgeschalteten Durchspülen des Doseninnenraumes macht sich das Verfahren vor allen Dingen den Umstand zunutzte, daß das nach dem Durchspülen in dem Doseninnenraum vorhandene Gasgemisch in den Speicher, sprich Differenzdruckkammer, verdrängt wird. Damit herrscht im Doseninneren eine weit geringere Luftkonzentration als in der Differenzdruckkammer. Da die Luftkonzentration im Doseninnenraum nun auch niedriger ist als die Luftkonzentration im Kesselinneren, wird mit jedem Füllvorgang einer Getränkedose die Kesselinnenatmosphäre verbessert, da beim Befüllen der Dose ein Gasgemisch mit einem höheren CO₂-Gehalt aus dem Doseninnenraum in den Kesselinnenraum einströmt. Dieser Effekt wird im wesentlichen dadurch erreicht, daß das Inertgas, nicht wie beim Stand der Technik durch die Differenzdruckkammer, sondern direkt - in bevorzugter Weise durch das Rückgasrohr - in das Doseninnere eingeleitet wird, wodurch dem Gasgemisch im Doseninneren gestattet wird, in die Differenzdruckkammer auszuweichen.

Da bei dem erfindungsgemäßen Verfahren der Luftanteil der Kesselinnenatmosphäre stetig abnimmt, wird im Sinne einer Einsparung von Inertgas bevorzugt, daß der Doseninnenraum mit Gas aus dem Kesselinnenraum durchspült wird, bevor die Dose mit dem Inertgas vorgespannt wird.

Will man hingegen einen besonders niedrigen Luftanteil im Doseninnenraum erreichen, kann es auch günstig sein, wenn der Doseninnenraum mit Inertgas durchgespült wird.

Es hat sich als günstig herausgestellt, wenn der Doseninnenraum durch das Inertgas auf einen Druck vorgespannt wird, der etwa 0,2 bis 0,5 bar unter dem Kesselinnendruck liegt.

Baulich besonders einfach läßt sich das Inertgasventil zwischen dem Vorspannventil und dem Einfüllorgan anordnen. Um die Durchspülung des Doseninnenraumes vor dem Vorspannen mit Inertgas noch zu verbessern, kann der Spülkanal an eine Vakuumpumpe angeschlossen sein, wobei hier jedoch darauf zu achten ist, daß nur ein sehr geringes Vakuum an die Dose angelegt wird, um eine Deformierung der Dose zu vermeiden.

Im folgenden wird ein Aüsfuhrungsbeispiel der Erfindung anhand einer Zeichnung näher erläutert. Es zeigen:
Fig. 1 in einer schematischen Schnittdarstellung eine Ansicht auf eine erfindungsgemäße Vorrichtung,
Fig. 2 die Vorrichtung aus Fig. 1 beim Spülen der Getränkedose,
Fig. 3 die Vorrichtung aus Fig. 1 beim Vorspannen der Getränkedose,
Fig. 4 die Vorrichtung aus Fig. 1 beim weiteren Vorspannen,
Fig. 5 die Vorrichtung aus Fig. 1 beim Befüllen der Getränkedose mit einem Getränk, und
Fig. 6 die Vorrichtung aus Fig. 1 beim Druckentlasten der Getränkedose.

In der Zeichnung ist eine Vorrichtung 1 zum Befüllen von Getränkedosen 2 dargestellt. Ähnliche Vorrichtungen sind aus der Praxis bereits seit längerem bekannt. Sie umfassen einen Ringkessel 3, der zum Teil mit einem kohlesäurehaltigen Getränk 4 befüllt ist. Oberhalb des Getränkespiegels befindet sich ein CO₂-Luftgemisch mit einem hohen CO₂-Anteil. Am Boden des Ringkessels 3 erstreckt sich ein Einfüllkanal 5 nach unten zu einem Einfüllorgan 6, das auf die Oberseite der Dose abgesenkt und gegenüber dieser abgedichtet werden kann.

Aus dem Raum oberhalb des Getränkespiegels führt von dem Ringskessel 3 ein Rückgasrohr 7 konzentrisch durch den Einfüllkanal 5 und durch das Einfüllorgan 6 bis ins Doseninnere. Der unterste Anschnitt des Rückgasrohres 7 bestimmt den höchsten Füllstand innerhalb der Getränkedose. Zwischen dem absenkbaren Teil 8 und dem feststehenden Teil des Einfüllorganes 6 ist eine Differenzdruckkammer 9 gebildet, die mit der Atmosphäre in der Getränkedose 2 in Verbindung steht. Von der Differenzdruckkammer 9 aus führt ein Kanal 10 zu einem Spülventil 11 und zu einem Entlastungsventil 12, das eine Verbindung zur Atmosphäre herstellen kann. Das Spülventil 11 steuert hingegen die Verbindung zu einem Spülkanal 13, der entweder mit der Atmosphäre oder mit einer Vakuumpumpe 14 in Verbindung stehen kann.

Im Rückgasrohr 7 ist ein Vorspannventil 15 angeordnet, mit dem das Einströmen des CO₂-Luftgemisches aus dem Ringkessel 3 in die Getränkedose 2 gesteuert wird. Unterhalb des Vorspannventiles 15 ist an das Rückgasrohr 7 eine Inertgasleitung 16 über ein Inertgasventil 17 angeschlossen. Die Inertgasleitung 16 steht mit einem Inertgasbehälter 18 in Verbindung. In dem Inertgasbehälter befindet sich reines CO₂-Gas. Der Druck P_{c} in dem Inertgasbehälter ist um 0,2 bis 0,5 bar geringer als der Druck Pₖ in dem Ringkessel 3. Der Druck Pₖ liegt hingegen um etwa 2 bar höher als der Atmosphärendurck Pₐₜ.

In dem Einfüllkanal 5 ist ein federgestütztes Einfüllventil 19 angeordnet, das automatisch öffnet, wenn im Inneren der Dose 2 und im Ringkessel 3 der gleiche Druck herrscht.

Von den oben beschriebenen Vorrichtungen sind bei einer Einfüllanlage eine Vielzahl an den Außenumfang des Ringkessels 3 angeordnet, so daß mehrere Dosen gleichzeitig befüllt werden können.

Im folgenden wird nun das Verfahren unter Zuhilfenahme der dargestellten Vorrichtung näher beschrieben.

Nachdem die Getränkedose 2 unter das Einfüllorgan 6 gelangt ist, wird der absenkbare Teil 8 des Einfüllorganes abgesenkt. Hierbei vergrößert sich die Differenzdruckkammer 9. Sodann wird das Innere der Dose 2 mit dem in dem Ringkessel 3 befindlichen CO₂-Luftgemisch durchgespült, wobei das Spülventil 11 und das Vorspannventil 15 geöffnet sind (vgl. Fig. 2). Das CO₂-Luftgemisch gelangt somit durch das Rückgasrohr 7 in das Doseninnere und strömt von dort über die Differenzdruckkammer 9, den Kanal 10, das Spülventil 11 und den Spülkanal 13 ins Freie oder zu einer Vakuumpumpe 14. Die in der Getränkedose 2 befindliche Luft wird so herausgespült und zumindest teilweise durch das in dem Kessel 3 befindlichen CO₂-Luftgemisch ersetzt. Die CO₂-Konzentration in dem Ringkessel beträgt etwa 95%. Die CO₂-Konzentration in der Dose 2 beträgt nach Ende des Spülganges etwa 85%.

Nachdem das Vorspannventil 15 und das Spülventil 11 geschlossen sind, wird das Inertgasventil 17 geöffnet (vgl. Fig. 3). Aus dem Inertgasbehälter 18 strömt nun reines CO₂-Gas durch die Leitung 16, das Inertgasventil 17 und den unteren Teil des Rückgasrohres 7 in das Doseninnere. Das in der Getränkedose 2 befindliche CO₂-Luftgemisch wird komprimiert und zum größten Teil in die Differenzdruckkammer 9 verdrängt, so daß die Atmosphäre in der Getränkedose 2 einen sehr hohen CO₂-Anteil aufweist. In der Dose herrscht nun der Druck P_{c}. Nach dem Schließen des Inertgasventiles 17 wird erneut das Vorspannventil 15 geöffnet, so daß nun ein Druckausgleich zwischen dem Ringkessel 3 und dem Inneren der Getränkedose 2 hergestellt wird (vgl. Fig. 4).

Da der Unterschied zwischen dem Druck Pₖ in dem Ringkessel 3 und dem Druck P_{c}, der zuvor im Inneren der Getränkedose 2 geherrscht hat, nur sehr gering ist, strömt auch nur sehr wenig von dem CO₂-Luftgemisch aus dem Ringkessel 3 in das Innere der Getränkedose 2. Der CO₂-Anteil in der Dosenatmosphäre verschlechtert sich daher nicht. In der Dose selbst liegt nun nach dem endgültigen Vorspannen eine Atmosphäre mit einer CO₂-Konzentration von über 95% vor.

Wie in Fig. 5 dargestellt ist, beginnt nun bei geöffnetem Vorspannventil 15 automatisch das Einfüllen des Getränks 4 in die Dose. Die hochkonzentrierte CO₂-Atmosphäre aus dem Inneren der Getränkedose 2 entweicht nun über das Rückgasrohr 7 in den Ringskessel 3 und führt dort zu einer stetigen Verbesserung des CO₂-Anteiles.

Nach dem Füllen der Getränkedose 2 werden das Einfüllventil 19 und das Vorspannventil 15 geschlossen.

Wie in Fig. 6 ersichtlich ist, wird nun das Entlastungsventil 12 geöffnet, so daß der Überdruck aus der Dose und der Differenzdruckkammer 9 ins Freie entweichen kann. Dabei wird das "schlechtere" CO₂-Luftgemisch durch das "gute" CO₂-Luftgemisch aus der Dose verdrängt und in das Freie abgeblasen. Die Dose 2 kann nun entnommen und mit einem Deckel verschlossen werden.

Aus der obigen Beschreibung wird deutlich, daß mit der erfindungsgemäßen Vorrichtung und dem erfindungsgemäßen Verfahren dort die höchste CO₂-Konzentration erreicht wird, wo sie auch gebraucht wird, nämlich in der Getränkedose 2. Ins Freie abgeblasen wird im wesentlichen lediglich das CO₂-Luftgemisch mit einem verhältnismäßig niedrigen CO₂-Anteil. Durch das erfindungsgemäße Verfahren wird daher nicht nur der Luftanteil in der Dose verringert, es wird gleichzeitig CO₂ eingespart.

Obgleich sich mit dem vorbeschriebenen Verfahren CO₂-Konzentrationen in der Getränkedose 2 von über 95% erreichen lassen, kann man, wenn noch höhere Konzentrationen erwünscht sind, den anhand der Fig. 2 beschriebenen Spülvorgang auch mit CO₂-Gas durchführen.

## Patentansprüche

1. Verfahren zum Befüllen von Getränkedosen, bei dem die Dose (2) vor dem Einfüllen des Getränks (4) aus einem Kessel (3) mit einem Inertgas auf einen Druck (P_{c}) vorgespannt wird, der geringfügig unter dem Kesseldruck (Pₖ) liegt, wobei der Doseninnenraum mit einem Speicher (9) verbunden ist, und bei dem dann durch Herstellen einer Verbindung zwischen der Kesselinnenatmosphäre und dem Doseninnenraum das Vorspannen der Dose (2) auf Kesselinnendruck (pₖ) erfolgt, wonach dann das Einfüllen des Getränks (4) in die Dose unter gleichzeitiger Verdrängung der Doseninnenatmosphäre in den Kesselinnenraum erfolgt, dadurch **gekennzeichnet,** daß die Dose (2) vor dem Vorspannen durchgespült wird, daß das Inertgas beim Vorspannen direkt in den Doseninnenraum eingeleitet und dabei das vorhandene Gasgemisch zumindest teilweise in den Speicher (9) verdrängt und nach Beendigung des Füllvorganges ins Freie abgeblasen wird.

2. Verfahren nach Anspruch 1, bei dem das Verdrängen der Doseninnenatmosphäre in den Kesselinnenraum über ein zentrales Rückgasrohr erfolgt, dadurch gekennzeichnet, daß das Inertgas beim Vorspannen durch das Rückgasrohr in den Doseninnenraum eingeleitet wird.

3. Verfahren nach Anspruch 1 oder 2, dadurch **gekennzeichnet,** daß der Doseninnenraum mit Gas aus dem Kesselinnenraum durchgespült wird.

4. Verfahren nach einem der Ansprüche 1 bis 3, dadurch **gekennzeichnet,** daß der Doseninnenraum mit Inertgas durchgespült wird.

5. Verfahren nach einem der Ansprüche 1 bis 4, dadurch **gekennzeichnet**, daß der Doseninnenraum durch das Inertgas auf einen Druck (P_{c}) vorgespannt wird, der etwa 0,2 bis 0,5 bar unter dem Kesselinnendruck (Pₖ) liegt.

6. Vorrichtung zum Durchführen des Verfahrens nach einem der vorhergehenden Ansprüche, mit einem Kessel (3), mindestens einem damit verbundenen, ein Füllventil (19) aufweisenden Füllorgan (6), einem sich aus dem Kessel (3) in das Füllorgan (6) erstreckenden Rückgasrohr (7) mit einem Vorspannventil (15), und mit einer Differenzdruckkammer (9), die beim Füllvorgang mit dem Doseninneren und mit einem ins Freie mündenden Entlastungsventil (12) verbunden ist, dadurch **gekennzeichnet**, daß der Doseninnenraum über ein Spülventil (11) mit einem Spülkanal (13) verbunden ist, und daß das Rückgasrohr (7) über ein Inertgasventil (17) mit einer Inertgasleitung (16) verbunden ist.

7. Vorrichtung nach Anspruch 6, dadurch **gekennzeichnet,** daß das Inertgasventil (17) zwischen dem Vorspannventil (15) und dem Einfüllorgan (6) angeordnet ist.

8. Vorrichtung nach Anspruch 6 oder 7 dadurch **gekennzeichnet**, daß der Spülkanal (13) an eine Vakuumpumpe (14) angeschlossen ist.

## Claims

1. Method of filling drink-cans, in which the can (2), prior to the filling of the drink (4) from a tank (3), is pre-pressurised with an inert gas to a pressure (Pc) which is slightly less than the tank pressure (Pk), the interior of the can being connected to a reservoir (9), and in which the pre-pressurisation of the can (2) to the internal pressure of the tank (Pk) is then effected through the creation of a connection between the internal atmosphere of the tank and the interior of the can, after which the filling of the drink (4) into the can is then effected, with the internal atmosphere of the can being simultaneously forced into the interior of the tank, characterised in that the can (2) is scavenged prior to the pre-pressurisation and in that the inert gas, in the pre-pressurisation, is introduced directly into the interior of the can and the gas mixture present is forced at least partially into the reservoir (9) and blown away into the open air following completion of the filling process.

2. Method according to Claim 1, in which the forcing of the internal atmosphere of the can into the interior of the tank is effected via a central return-gas pipe, characterised in that the inert gas, in the pre-pressurisation, is introduced through the return-gas pipe into the interior of the can.

3. Method according to Claim 1 or 2, characterised in that the interior of the can is scavenged with gas from the interior of the tank.

4. Method according to one of Claims 1 to 3, characterised in that the interior of the can is scavenged with inert gas.

5. Method according to one of Claims 1 to 4, characterised in that the interior of the can is pre-pressurised by the inert gas to a pressure (Pc) which is around 0.2 to 0.5 bar below the internal pressure of the tank (Pk).

6. Device for carrying out the method according to one of the preceding claims, having a tank (3), at least one filling element (6) connected thereto and exhibiting a filler valve (19), a return-gas pipe (7) extending from the tank (3) into the filling element (6) and having a pressurising valve (15), and with a differential-pressure chamber (9) which, during the filling process, is connected to the interior of the can and to a relief valve (12) opening out into the open air, characterised in that the interior of the can is connected via a scavenging valve (11) to a scavenging duct (13) and in that the return-gas pipe (7) is connected via an inert-gas valve (17) to an inert-gas conduit (16).

7. Device according to Claim 6, characterised in that the inert-gas valve (17) is disposed between the pressurising valve (15) and the filling element (6).

8. Device according to Claim 6 or 7, characterised in that the scavenging duct (13) is connected to a vacuum pump (14).

## Revendications

1. Procédé de remplissage de boîtes à boisson selon lequel la boîte (2) est mise en précontrainte à une pression (P_{c}) de gaz inerte avant le remplissage de la boisson (4) provenant d'une cuve (3), cette pression étant légèrement inférieure à la pression (Pₖ) de la cuve, le volume intérieur de la boîte étant mis en communication avec un réservoir (9) et par l'établissement d'une liaison entre l'atmosphère intérieure de la cuve et le volume intérieur de la boîte, on effectue la mise en précontrainte de la boîte (2) à la pression intérieure (Pₖ) de la cuve, puis le remplissage de la boîte avec la boisson (4) se fait avec refoulement simultané de l'atmosphère intérieure de la boîte dans le volume intérieur de la cuve, procédé caractérisé en ce que : on rince la boîte (2) avant la mise en précontrainte et le gaz inerte est conduit directement à l'intérieur de la boîte lors de la mise en précontrainte et le mélange de gaz existant est tout d'abord partiellement refoulé dans le réservoir (9) et à la fin de l'opération de rinçage, il est évacué à l'extérieur.

2. Procédé selon la revendication 1 selon lequel le refoulement de l'atmosphère intérieure de la boîte dans le volume intérieur de la cuve se fait par un tube de retour de gaz, central, procédé caractérisé en ce que le gaz inerte est introduit dans le volume intérieur de la boîte lors de la mise en précontrainte à travers le tube de retour de gaz.

3. Procédé selon la revendication 1 ou 2, caractérisé en ce que le volume intérieur est balayé avec du gaz provenant du volume intérieur de la cuve.

4. Procédé selon l'une des revendications 1 à 3, caractérisé en ce que le volume intérieur de la boîte est balayé avec du gaz inerte.

5. Procédé selon l'une des revendications 1 à 4, caractérisé en ce que le volume intérieur de la boîte est précontraint à une pression (P_{c}) par le gaz inerte, cette pression étant inférieure d'environ 0,2 à 0,5 bar par rapport à la pression à l'intérieur de la cuve (Pₖ).

6. Dispositif pour la mise en oeuvre du procédé selon l'une des revendications précédentes avec une cuve (3), au moins un organe de remplissage (6) relié à la cuve et comportant une soupape de remplissage (19), un tube de retour de gaz (7) partant de la cuve (3) et passant dans l'organe de remplissage (6), en comportant une soupape de mise en précontrainte (15) ainsi qu'une chambre de différence de pression (9) qui est reliée au volume intérieur de la boîte lors de l'opération de remplissage et à une soupape de décharge (12) débouchant à l'extérieur, dispositif caractérisé en ce que le volume intérieur de la boîte est relié par une soupape de rinçage (11) à un canal de rinçage (13) et le tube de retour de gaz (7) est relié par une soupape de gaz inerte (17) à une conduite de gaz inerte (16).

7. Dispositif selon la revendication 6, caractérisé en ce que la soupape de gaz inerte (17) est prévue entre la soupape de précontrainte (15) et l'organe de remplissage (6).

8. Dispositif selon la revendication 6 ou 7, caractérisé en ce que le canal de rinçage (13) est relié à une pompe à vide (14).
